# EUROPÄISCHE PATENTSCHRIFT

(11) **EP 0 288 591 B1**
(45) Veröffentlichungstag und Bekanntmachung des Hinweises auf die Patenterteilung: **12.08.1992**
(21) Anmeldenummer: 87106160.2
(22) Anmeldetag: 28.04.1987
(51) Int. Cl.: G04B 37/05, G04B 37/18, G04B 37/08

(54) **Armbanduhr**
Wrist watch
Montre-bracelet

(43) Veröffentlichungstag der Anmeldung: 02.11.1988
(73) Patentinhaber: MONDAINE WATCH LTD, CH-8059 Zürich (CH)
(72) Erfinder: Affolter, Walter, CH-8041 Zürich (CH)
(74) Vertreter: Jörchel, Dietrich R.A.

(56) Entgegenhaltungen:
- CH-B- 624 535
- CH-B- 657 957
- FR-A- 2 019 019
- PATENT ABSTRACTS OF JAPAN, Band 6, Nr. 265 (P-165)[1143], 24. Dezember 1982; & JP-A-57 160 080 (SUWA SEIKOSHA K.K.) 02-10-1982

## Beschreibung

Die Erfindung bezieht sich auf eine Armbanduhr gemäss dem Oberbegriff des Patentanspruchs 1.

Eine derartige Armbanduhr ist aus der CH-B-624 535 bekannt. Hierbei ist der aus einem elastisch verformbaren Kunststoff bestehende Werkhaltering ziemlich kompliziert gestaltet. Er ist derart gestuft ausgebildet, dass sein unterer Abschnitt gegenüber seinem oberen Abschnitt radial nach aussen versetzt ist und in einer entsprechenden Ausdrehung im unteren Bereich des Mittelteils sitzt, wobei die aneinanderliegenden Flächen der Ausdrehung und des Umfangs des unteren Abschnitts des Werkhalterings kegelstumpfförmig gestaltet sind. Der sich zwischen oberem und unterem Abschnitt radial erstreckende Abschnitt des Werkhalterings liegt mit seiner Oberseite an der die erwähnte Ausdrehung begrenzenden radialen Ringschulter des Mittelteils und mit seiner Unterseite auf dem oberen Rand des nach innen gerichteten, ringförmigen Vorsprungs des Bodens. Es ist also nur dieser die Stufe bildende, sich radial erstreckende Abschnitt des Werkhalterings, welcher beim Eindrücken des Bodens komprimiert wird, da der radial nach aussen über den ringförmigen Vorsprung des Bodens hinrausragende Bodenrand die Unterseite des Werkhalterings im montierten Zustand der Uhr nicht berührt. Da ausserdem die oberen und unteren Anlagestellen für den radialen Abschnitt des Werkhalterings, das heisst die Ringschulter des Mittelteils und der obere Rand des ringförmigen Vorsprungs des Bodens, nicht vertikal übereinanderliegen, sondern radial versetzt sind, erfährt das durch den Boden komprimierte Material des Werkhalterings eine Scherdeformation, deren Stärke von der Kraft abhängt, mit welcher der Boden eingedrückt wird. Zur Halterung des Uhrwerks greift eine an diesem vorgesehene, radial vorstehende Leiste in eine Ringnut am Innenumfang des oberen Abschnitt des Werkhalterings ein. Das Zifferblatt, dessen Unterseite sich im grösseren Abstand vom oberen Rand des Werkhalterings befindet, wird lediglich durch das Uhrwerk, auf dem es befestigt ist, gehalten.

Durch die CH-B-657 957 ist ein Uhrgehäuse mit einem metallischen Werkhaltering bekannt, der auf dem oberen Rand eines an der Innenfläche des Bodens angeformten ringförmigen Vorsprungs aufliegt und dessen Oberseite eine Auflage für den Zifferblattrand bildet, welcher von einem am Innenumfang des Mittelteils angeformten Ringvorsprung übergriffen wird. Hierbei liegt die Oberseite des Werkhalterings nicht an einer Ringschulter des Mittelteils an, und alle zusammenwirkenden Einzelteile müssen so bemessen sein, dass der Zifferblattrand nach der Montage des Bodens, welcher durch Schrauben befestigt wird, spielfrei, jedoch ohne Verformung infolge zu starker Pressung, gehalten wird.

Der Erfindung liegt die Aufgabe zugrunde, eine Armbanduhr der im Oberbegriff des Anspruchs 1 beschriebenen Art im Aufbau zu vereinfachen und so auszubilden, dass das Gehäuse leicht aus seinen Einzelteilen zusammengesetzt werden kann und dass ein besonderer Dichtungsring zwischen Mittelteil und Boden entfällt.

Diese Aufgabe wird erfindungsgemäss durch die im Patentanspruch 1 angegebenen Merkmale gelöst.
Der wesentliche Vorteil der Armbanduhr nach der Erfindung besteht darin, dass nicht nur Mittelteil und Boden des Gehäuses unter Einsparung eines getrennten Dichtungsrings einfach unter Zuhilfenahme des Ringflansches des aus Kunststoff bestehenden Werkhalterings dicht miteinander verbunden sind, sondern dass dieser Werkhaltering gleichzeitig auch als Auflage für den Zifferblattrand dient und auf diese Weise die Lage des Zifferblattes fixiert, wenn der Boden durch Eindrücken in den Mittelteil montiert wird. Da die radiale Ringschulter am Innenumfang des Mittelteils in Höhe des oberen Randes des Werkhalterings angebracht ist und daher diese Ringschulter, und nicht das Zifferblatt selber, den oberen Anschlag für den Werkhaltering bildet, wird beim Andrücken des Bodens der Werkhaltering zwischen dem äusseren Rand des Bodens und dem erwähnten Ringvorsprung, und nicht zwischen dem Boden und dem Zifferblatt, komprimiert, so dass eine ungewollte Einquetschung des Zifferblattrandes vermieden wird.

Aus der FR-A-2 019 019 ist eine Kleinuhr ohne Werkhaltering bekannt, bei welcher das mit Uhrglas und Uhrwerk versehene Gehäuse eine vorgefertigte Baueinheit ohne Bandanschlüsse bildet und ein mit Bandanschlüssen versehener Aussenring vorgesehen ist, in den das Gehäuse von unten eingeschoben werden kann. Aussenring und Gehäuse sind lösbar durch einen elastischen Ring miteinander verbunden, der im montierten Zustand in zwei einander gegenüberliegenden Nuten auf dem Aussen-Umfang des Gehäuses und auf dem Innenumfang des Aussen-rings sitzt.

Gemäss einer Ausführungsform der vorliegenden Erfindung ist die durch den Patentanspruch 1 gekennzeichnete Armbanduhr mit einem derartigen, an sich bekannten lösbaren Aussenring versehen, wobei jedoch gemäss Anspruch 2 der elastisch komprimierbare Ring nur in einer einzigen Ringnut sitzt, die auf dem Aussenumfang des Mittelteils angebracht ist, wodurch das Aufschieben des Aussenrings auf das Gehäuse bzw. das Abnehmen des Aussenrings vom Gehäuse erleichtert wird.

Auf diese Weise kann ein Vollständig vorgefertigtes Gehäuse ohne grossen Kraftaufwand in einen nach Wunsch des Kunden zu wählenden Aussenring eingesetzt und aus diesem entfernt werden; so lässt sich insbesondere auch ein Reparaturdienst direkt an der Verkaufsstelle durchführen, indem einfach das Gehäuse mit dem defekten Uhrwerk unter Beibehaltung desselben Aussenrings durch ein neues vorgefertigtes Gehäuse ersetzt wird.

Die Erfindung wird anhand der Zeichnung an einem Ausführungsbeispiel näher erläutert. Es zeigen:
Figur 1 einen Schnitt der Hälfte einer Armbanduhr in der senkrecht zum Zeigerstellrohr orientierten Ebene, und
Figur 2 einen Schnitt der Ausführungsform nach Figur 1 in der Ebene, in welcher das Zeigerstellrohr liegt.

Nach den Figuren 1 und 2 besteht die Armbanduhr aus einem dichten Gehäuse 1, das aus einem Mittelteil 2 und einem Boden 3 zusammengesetzt und an seiner Oberseite durch ein Uhrglas 4 verschlossen ist, und aus einem Aussenring 5, der ein äusseres Gehäusemittelteil mit angeformten Bandanschlüssen 6 bildet. In das Gehäuse 1 ist ein das Uhrwerk 8 tragender Werkhaltering 7 eingesetzt, welcher aus einem etwa elastisch nachgiebigem Kunststoff besteht und am Innenumfang eine Ringschulter 10 hat, auf der sich das Uhrwerk 8 mit seinem oberen Flansch abstützt. Das Zifferblatt 9 liegt auf der Oberseite des Uhrwerks 8 und des Werkhalterings 7 auf.

Der Werkhaltering 7 weist an seinem Rande einen angeformten, axial nach unten gerichteten Ringflansch 11 auf, der als Halteelement und Dichtung für den Boden 3 dient. Zu diesem Zwecke hat der Boden 3 auf seiner Innenfläche einen angeformten ringförmigen Vorsprung 13. Der Ringflansch 11 wird zwischen dem Aussenumfang dieses Vorsprungs 13 und dem Innenumfang des Mittelteils 2 eingeklemmt, wobei er aufgrund seines etwas elastischen Kunststoffmaterials komprimiert wird und so eine dichte Presspassung für den Boden 3 bildet.

Der Boden 3 hat einen den ringförmigen Vorsprung 13 radial nach aussen überragenden Rand 14, der den Ringflansch 11 und wenigstens einen Teil der Unterseite des Mittelteils 2 übergreift. Eine am Bodenrand 14 vorgesehene Kerbe 15 dient zum Einführen eines Werkzeugs, um den Boden 3 vom Mittelteil 2 zu lösen.

Der am Mittelteil 2 anliegende Werkhaltering 7 stösst mit seinem oberen Rand an eine am Innenumfang des Mittelteils 2 vorgesehene Ringschulter 12, so dass er axial zwischen dieser Ringschulter 12 und dem Rand 14 des Bodens 3 fixiert ist. Ein von einem oberen konischen Randabschnitt 16 gebildeter Ringvorsprung 17 am Innenumfang des Mittelteils 2 übergreift den Rand des Zifferblatts 9 und fixiert auf diese Weise dessen Lage. Das Uhrglas 4 ist unter Zwischenlage eines Dichtungsrings 18 in eine am oberen Rand des Mittelteils 2 angebrachte Ausdrehung 19 eingepresst und hat eine die axiale Höhe der Ausdrehung 19 bzw. des Dichtungsringes 18 um etwa das Doppelte übersteigende Dicke.

Das beschriebene Gehäuse 1 ist einfach aufgebaut und durch den das Glas 4 haltenden Dichtungsring 18 einerseits und den zum Werkhaltering 7 gehörenden Ringflansch 11 andererseits, dessen Kunststoffmaterial eine gewisse Elastizität aufweist, wasserdicht verschlossen, wobei ein besonderer Dichtungsring für den Boden 3 entfällt. Beim Zusammenbau des Gehäuses 1 wird das Glas 4 von oben in die mit dem Dichtungsring 18 versehene Ausdrehung 19 des Mittelteils 2 eingepresst, während das Zifferblatt 9, das Uhrwerk 8 sowie der Werkhaltering 7 von unten in das Mittelteil 2 eingelegt werden und dann der Boden 3 eingepresst wird. Das Rohr 27 für die Zeigerstellwelle, die in Figur 2 nur durch ihre strichpunktierte Mittelachse angedeutet ist, durchsetzt eine Oeffnung 24 im Mittelteil 2 und ragt mit seinem inneren Ende in eine entsprechende Oeffnung 23 im Werkhaltering 7.

Eine Armbanduhr nach der Erfindung kann lediglich aus dem vorstehend beschriebenen, dichten Gehäuse 1 bestehen, wobei in diesem Falle am Mittelteil 2 übliche Bandanschlüsse angeformt oder befestigt sind.

Gemäss der in den Figuren gezeigten besonderen Ausführungsform kann jedoch eine Armbanduhr nach der Erfindung auch einerseits aus dem vorstehend beschriebenen Gehäuse 1, das eine vorgefertigte Baueinheit bildet, und aus dem mit Bandanschlüssen 6 versehenen Aussenring 5 bestehen. Bei dieser Ausführungsform kann das vorgefertigte Gehäuse 1 nach Wunsch mit einem Aussenring 5 beliebigen Aussehens kombiniert werden, indem es einfach von unten in den Aussenring 5 eingeschoben wird, der eine nach unten offene Ausnehmung 25 für das Rohr 27 der Zeigerstellwelle hat, auf der die strichpunktiert angedeutete Krone 26 sitzt.

Zur axialen Befestigung des Gehäuses 1 im Aussenring 5 dient ein Ring 20 aus elastischem Material, vorzugsweise ein O-Ring, wie er als Dichtungsring benutzt wird. Dieser Ring 20 sitzt in einer im Aussenumfang des Mittelteils 2 angebrachten Ringnut 21 und hat eine radiale Dicke, die um so viel grösser als die Tiefe der Ringnut 21 ist, dass er im montierten Zustand der Uhr hinreichend komprimiert ist.

Im betrachteten Beispiel hat die Ringnut 21 einen rechteckförmigen Querschnitt. Zwischen Mittelteil 2 und Aussenring 5 besteht ein kleiner Zwischenraum. Da der Innenumfang des Aussenrings 5 keine Nut hat und glatt ist, benötigt man zum Herausdrücken des Gehäuses 1 aus dem Aussenring 5 eine kleinere Kraft, als wenn der Ring 20 auch mit seinem äusseren Bereich in einer Nut des Aussenrings sässe, aus der er herausgequetscht werden müsste.

Der Aussenring 5 hat am oberen Rand eine radial nach innen gerichtete Schulter 22, die den Oberrand des Mittelteils 2 übergreift, auf diese Weise für dieses Mittelteil einen axialen Anschlag bildet und den Umfangsrand des Uhrglases 4 oberhalb der Ausdrehung 19 bzw. des Dichtungsringes 18 nach Art einer falschen Lünette mit Spiel umgibt.

Die beschriebene Ausbildung der Armbanduhr gibt dem Händler die Möglichkeit, einerseits komplett vorgefertigte Gehäuse 1 und andererseits Aussenringe 5 verschiedener Gestaltung und mit unterschiedlichem dekorativem Aussehen, insbesondere unterschiedlichen falschen Lünetten, auf Lager zu halten und nach Wunsch des Kunden eine bestimmte Armbanduhr einfach und rasch zusammenzusetzen. Ferner besteht die Möglichkeit, einen raschen Reparaturdienst direkt an der Verkaufsstelle bzw. beim Händler durchzuführen, indem das ganze Gehäuse im Aussenring ausgewechselt wird.

Beim Ring 20 braucht es sich nicht um einen O-Ring zu handeln, es kann auch ein beliebig anderer, elastisch komprimierbarer Ring sein.

Das Gehäuse, also Mittelteil 2, Boden 3, Werkhaltering 7 mit Ringflansch 11 und Uhrglas 8, sowie, wenn vorhanden, der Aussenring 5 sind vorzugsweise rund, können aber auch eine andere Gestalt haben und zum Beispiel oval oder polygonal, insbesondere rechteckförmig oder quadratisch sein.

## Patentansprüche

1. Armbanduhr mit einem aus einem Mittelteil (2) und einem Boden (3) zusammengesetzten Gehäuse (1), dessen Oberseite durch ein Uhrglas (4) verschlossen ist, und mit einem in den Mittelteil eingesetzten, das Uhrwerk (8) tragenden Werkhaltering (7), der aus Kunststoff besteht und mit einem axial nach unten gerichteten Ringflansch (11) versehen ist, welcher zwischen dem Innenumfang des Mittelteils (2) und einem an der Innenfläche des Bodens (3) angeformten ringförmigen Vorsprung (13) eingeklemmt ist und eine den Boden (3) dicht mit dem Mittelteil (2) verbindende Presspassung bildet, wobei der Boden (3) einen radial nach aussen über den ringförmigen Vorsprung (13) hinausragenden Rand (14) hat, der den Ringflansch (11) des Werkhalterings (7) und wenigstens einen Teil der Unterseite des Mittelteils (2) überdeckt, und wobei am Innenumfang des Mittelteils (2) eine radiale Ringschulter (12) vorgesehen ist, an welcher eine radiale Ringfläche des Werkhalterings (7) anliegt, dadurch gekennzeichnet, dass
die erwähnte radiale Ringschulter (12) des Mittelteils (2) in Höhe des oberen Randes des Werkhalterings (7) angebracht ist und der Werkhaltering (7) zwecks axialer Positionierung zwischen dieser Ringschulter (12), an die sein, die erwähnte radiale Ringfläche bildender oberer Rand anstösst, und dem radial nach aussen überstehenden Rand (14) des Bodens (3), welcher an der Unterseite des Ringflansches (11) des Werkhalterings (7) und des Mittelteils (2) anliegt, eingeklemmt ist, und dass das auf dem Uhrwerk (8) aufliegende Zifferblatt (9) mit seinem Randbereich auch auf der Oberseite des Werkhalterings (7) aufliegt und von einem am Innenumfang des Mittelteils (2) angeformten Ringvorsprung (17) übergriffen und so in seiner Lage gehalten wird.

2. Armbanduhr nach Anspruch 1, dadurch gekennzeichnet, dass das mit Uhrglas (4) und Uhrwerk (8) versehene Gehäuse (1) eine vorgefertigte Baueinheit ohne Bandanschlüsse bildet, dass ein mit Bandanschlüssen (6) versehener Aussenring (5) vorgesehen ist, in welchen das Gehäuse (1) von unten eingeschoben ist, und dass Gehäuse (1) und Aussenring (5) durch einen elastisch komprimierbaren Ring (20), vorzugsweise einen O-Ring, lösbar miteinander verbunden sind, der in einer auf dem Aussenumfang des Mittelteils (2) angebrachte Ringnut (21) sitzt.

3. Armbanduhr nach Anspruch 2, dadurch gekennzeichnet, dass das Uhrglas (4) unter Zwischenlage eines Dichtungsrings (18), welcher den unteren Bereich seines Umfangsrandes umgibt, in eine Ausdrehung (19) am oberen Rand des Mittelteils (2) eingesetzt ist und dass der Aussenring (5) am oberen Rand eine radial nach innen gerichtete Schulter (22) aufweist, die den Oberrand des Mittelteils (2) übergreift, für dieses Mittelteil einen axialen Anschlag bildet und den oberen Bereich des Umfangsrandes des Uhrglases (4) oberhalb der Ausdrehung (19) bzw. des Dichtungsrings (18) mit Spiel umgibt.

## Claims

1. Wristwatch having a case (1) composed of a middle part (2) and a base (3), the top side of which is sealed by a watch glass (4), and having a works holding ring (7) inserted into the middle part and supporting the watchwork (8), which works holding ring consists of plastic and is equipped with an axially downwardly directed ring flange (11), which is clamped between the inner periphery of the middle part (2) and an annular projection (13) attached to the inner surface of the base (3) and forms a force fit connecting the base (3) in seal-tight manner to the middle part (2), the base (3) having an edge (14) jutting radially outwards over the annular projection (13), which edge covers the ring flange (11) of the works holding ring (7) and at least a part of the underside of the middle part (2), and there being provided on the inner periphery of the middle part (2) a radial ring shoulder (12), against which a radial ring surface of the works holding ring (7) bears, characterised in that the mentioned radial ring shoulder (12) of the middle part (2) is located at the height of the upper edge of the works holding ring (7) and the works holding ring (7), for the purpose of axial positioning, is clamped between this ring shoulder (12), against which its upper edge forming the mentioned radial ring surface abuts, and the radially outwardly projecting edge (14) of the base (3), which bears against the underside of the ring flange (11) of the works holding ring (7) and of the middle part (2), and in that the dial (9) resting on the watchwork (8) rests by virtue of its edge area also on the top side of the works holding ring (7) and is overlapped by a ring projection (17) attached to the inner periphery of the middle part (2) and is thereby held in its position.

2. Wristwatch according to Claim 1, characterised in that the case (1), equipped with watch glass (4) and watchwork (8), forms a prefabricated structural unit without strap connections, in that there is provided an outer ring (5) equipped with strap connections (6), into which outer ring the case (1) is pushed from below, and in that the case (1) and the outer ring (5) are detachably connected to each other by an elastically compressible ring (20), preferably an O-ring, which is seated in a ring groove (21) located on the outer periphery of the middle part (2).

3. Wristwatch according to Claim 2, characterised in that the watch glass (4) is inserted, a sealing ring (18) surrounding the lower area of its peripheral edge having been interposed, into a recess (19) on the upper edge of the middle part (2), and in that the outer ring (5) exhibits on the upper edge a radially inwardly directed shoulder (22), which overlaps the top edge of the middle part (2), forms an axial stop for this middle part and surrounds with play the upper area of the peripheral edge of the watch glass (4) above the recess (19) or above the sealing ring (18).

## Revendications

1. Montre bracelet comprenant un boîtier constitué d'une carrure (2), d'un fond (3) et d'une glace (4) fermant la partie supérieure du boîtier, et un cercle d'encageage (7) en matière synthétique logé dans la carrure et portant le mouvement (8), ce cercle d'encageage étant pourvu d'un collet annulaire (11) dirigé vers le bas, qui est pincé entre la périphérie intérieure de la carrure (2) et une saillie de forme annulaire formée sur la face intérieure du fond (3) et qui constitue une fixation à pression reliant de manière étanche le fond (3) à la carrure (2), le fond (3) présentant un bord (14) faisant saillie radialement vers l'extérieur au-delà de la saillie annulaire (13) et recouvrant le collet annulaire (11) du cercle d'encageage (7) et au moins une partie du bord inférieur de la carrure (2), un épaulement radial (12) étant prévu sur la circonférence intérieure de la carrure (2), épaulement contre lequel s'appuie une face radiale annulaire du cercle d'encageage (7), caractérisée en ce que ledit épaulement annulaire radial (12) de la carrure (2) est situé à la hauteur du bord supérieur du cercle d'encageage (7) et que le cercle d'encageage (7) est pincé, pour son positionnement axial, entre l'épaulement annulaire (12), contre lequel s'appuie son bord supérieur constituant ladite face annulaire radiale, et le prolongement radial (14) du fond (3) qui s'appuie contre le bord inférieur du collet annulaire (11) du cercle d'encageage (7), et en ce que le cadran (9) situé sur le mouvement (8) repose également par sa zone marginale sur la face supérieure du cercle d'encageage (7) et qu'il est maintenu par une saillie annulaire (17) formée sur la carrure (2).

2. Montre bracelet selon la revendication 1, caractérisée en ce que le boîtier (1) équipé de la glace (4) et du mouvement (8) constitue une unité préfabriquée sans moyen d'attache du bracelet, en ce qu'il est prévu un anneau extérieur (5) dans lequel le boîtier (1) est introduit par-dessous, cet anneau extérieur étant pourvu de moyens d'attache (6) pour le bracelet, et en ce que le boîtier (1) et l'anneau extérieur (5) sont fixés entre eux de manière détachable par un anneau (20) déformable, de préférence un O-ring, monté dans une gorge annulaire (21) formée dans la circonférence de la carrure (2).

3. Montre bracelet selon la revendication 2, caractérisée en ce que la glace (4) est montée dans un cran de glace (19) formée dans le bord supérieur de la carrure (2) avec interposition d'une garniture d'étanchéité (18) entourant la zone inférieure de la périphérie de la glace, et que l'anneau extérieur (5) présente sur son bord supérieur un épaulement (22) dirigé radialement vers l'intérieur en recouvrant le bord supérieur de la carrure (2) et formant une butée axiale pour cette carrure en laissant subsister un jeu entre l'épaulement et la glace (4) au-dessus du cran de glace (19) respectivement de la garniture d'étanchéité (18).
